# EUROPÄISCHE PATENTSCHRIFT

(11) **EP 3 167 767 B1**
(45) Veröffentlichungstag und Bekanntmachung des Hinweises auf die Patenterteilung: **24.10.2018**
(21) Anmeldenummer: 16197395.3
(22) Anmeldetag: 04.11.2016
(51) Int. Cl.: A47C 27/00

(54) **DOPPELBETT-MATRATZE**
DOUBLE BED MATTRESS
MATELAS POUR LIT DOUBLE

(30) Priorität: 06.11.2015 DE 202015007652 U
(43) Veröffentlichungstag der Anmeldung: 17.05.2017
(73) Patentinhaber: diamona Hermann Koch GmbH & Co. KG, 38446 Wolfsburg (DE)
(72) Erfinder: Koch, Hermann, 38108 Braunschweig (DE)
(74) Vertreter: Lins, Martina

(56) Entgegenhaltungen:
- FR-A5- 2 251 988
- NZ-A- 330 983
- US-A- 4 389 743

## Beschreibung

Die Erfindung betrifft eine Doppelbett-Matratze mit zwei in einer Breitenrichtung nebeneinander angeordneten Liegeflächen für zwei Personen, mit einem Matratzenkern, wenigstens einem Auflagepolster und einem gemeinsamen Matratzenbezug, wobei der Matratzenkern Federn aufweist, die in Breitenrichtung und in Längsrichtung nebeneinander angeordnet und Liegeflächen mit unterschiedlichen Härten und/oder Liegezonen ausgebildet sind.

Doppelbetten bestehen üblicherweise aus einem gemeinsamen Bettkörper, der einheitlich mit wenigstens einer Matratze ausgebildet sein kann oder der zur Aufnahme von wenigstens einer Matratze geeignet ist. Moderne Boxspring-Betten können mit fest integrierten Matratzen aufgebaut sein. Ein Doppelbett ist für zwei Personen vorgesehen und weist daher zwei Liegeflächen für die beiden Personen auf.

Soweit über die Breite des Doppelbetts eine einheitliche Matratze benutzt wird, wie dies insbesondere für Doppelbetten bis zu einer Breite von 160 cm der Fall sein kann, besteht das Problem, dass ganz unterschiedlich gebaute Personen eines Paares auf derselben Matratze schlafen müssen. Dies hat zur Folge, dass die Matratze für eine Person des Paares richtig und bequem sein kann, während sie für die andere Person des Paares zu hart oder zu weich ist. In der Praxis hat es sich herausgebildet, dass Matratzen über ihre Längsrichtung mit unterschiedlichen Liegezonen ausgebildet sind, um der in Längsrichtung inhomogenen Gewichtsverteilung einer Person durch entsprechende Abstützhärten gerecht zu werden. Auch diesbezüglich besteht das Problem der fehlenden Anpassung der einheitlichen Matratze an eine Person des Paares, wenn die Personen des Paares unterschiedliche Körperlängen bzw. Stammlängen aufweisen.

Es ist daher bekannt, Doppelbetten mit zwei in Breitenrichtung nebeneinander liegenden unterschiedlichen Matratzen auszustatten, die jedoch den Nachteil aufweisen, dass sie an einer Stoßfuge aneinander stoßen und im Bereich der Stoßfuge, also im Bereich der Ränder der beiden Teilmatratzen, eine nicht mehr ausreichende Abstützung gewährleisten, sodass eine Person im Bereich der Stoßfuge stärker in die Matratze eindringt. Man "fällt" quasi in die Stoßfuge zwischen den Matratzen hinein.

Die Nachteile der einen oder der anderen Lösung für die Ausgestaltung eines Doppelbetts sind seit Jahrzehnten in Kauf genommen worden.

Durch DE 200 12 254 U1 ist es bekannt, eine Matratze für Doppelbetten aus zwei Einzelmatratzen zu bilden, die von einer gemeinsamen Umhüllung umgeben sind und die innerhalb der Umhüllung miteinander lösbar verbunden sind. Der Zweck dieser Matratze besteht darin, dass die Handhabung nicht einer großen Doppelbettmatratze erforderlich ist, sondern in Form der aus der gemeinsamen Umhüllung herausgenommenen Einzelmatratzen erfolgen kann.

Durch EP 0 828 445 B1 ist ferner eine Doppelbett-Matratze in Form einer einteiligen Matratzenstruktur bekannt, die durch Schraubenfedern in Taschen bekannt, die in einer Reihe von Strängen ausgebildet sind. Die Verbindung der Schraubenfedern erfolgt durch eine klebende Verbindung der aus hitzeempfindlichem Stoff gebildeten Taschen. Zur Ausbildung unterschiedlich harter Liegeflächen für die beiden Personen können die Schraubenfedern auf der einen Liegeseite anders ausgebildet sein, als die Schraubenfedern auf der anderen Liegeseite. Auf diese Weise wird ein einteiliger Federkern gebildet, der Liegeflächen mit unterschiedlichen Auflagehärten ausbildet und in dem die die Feder umgebenden Taschen miteinander verbunden sind.

Durch NZ 330 983 A ist eine Doppelbett-Matratze der eingangs erwähnten Art bekannt. Bei dieser Doppelbett-Matratze ist ein Matratzenkern durch einen einstückigen Schaumstoff- oder Latexblock gebildet, in den Bohrungen eingebracht sind. In die Bohrungen sind Spiralfedern eingebracht, die so regelmäßig in Längen- und Breitenrichtung nebeneinander angeordnet sind. Dadurch können ohne die Ausbildung von Teilmatratzen zwei Liegeflächen mit unterschiedlichen Liegeflächen ausgebildet werden, in dem für die unterschiedlichen Liegeflächen und Liegezonen unterschiedliche Spiralfedern in die Bohrungen eingesetzt werden oder die Dichte der Bohrungen für bestimmte Zonen erhöht wird.

Der Erfindung liegt die Aufgabe zugrunde, eine Doppelbett-Matratze der eingangs erwähnten Art so auszubilden, dass eine einheitlich empfundene Liegefläche ohne eine merkbare Stoßfuge erzielt wird.

Zur Lösung dieser Aufgabe ist eine Doppelbett-Matratze der eingangs erwähnten Art erfindungsgemäß dadurch gekennzeichnet, dass der Matratzenkern aus zwei in Breitenrichtung aneinander anschließenden, jeweils aus Federn bestehenden Teilkernen gebildet ist, die mit einer in Längsrichtung liegenden Stoßfuge aneinander liegend über die Stoßfuge hinweg miteinander verbunden sind und dass die an der Stoßfuge befindlichen Randfedern der beiden Teilkerne direkt mechanisch durch Ösen, Spiraldraht oder Textil-, Kunststoff- oder Metallfäden oder -drähte miteinander verbunden sind und dass die Teilkerne von dem sich über beide Liegeflächen erstreckenden Auflagepolster abgedeckt sind.

Die Erfindung beruht auf dem Gedanken, die Härte und ggf. die Verteilung der Liegezogen im Wesentlichen durch die Teilkerne festzulegen und eine in der Handhabung ungeteilte Matratze dadurch herzustellen, dass die Teilkerne von einem sich über die gesamte Breite der Matratze erstreckenden Auflagepolster abgedeckt und dann von dem Matratzenbezug umgeben werden. Auf diese Weise gelingt es, eine in der Handhabung und im Liegegefühl einheitliche Matratze auszubilden, bei der die Matratzeneigenschaften auf den beiden Liegeflächen unterschiedlich sind, weil unterschiedliche Teilkerne diese Liegeeigenschaften bestimmen. Dabei ist es möglich, dass die beiden Teilkerne mit einer in Längsrichtung liegenden Stoßfuge eng aneinander anliegen und sich gegenseitig dabei so abstützen, dass eine sonst in der Stoßfuge auftretende Verringerung der Abstützkraft nicht merkbar in Erscheinung tritt.

Erfindungsgemäß werden die Teilkerne mit Federn gebildet, die in Breitenrichtung und in Längsrichtung nebeneinander angeordnet sind. Dabei werden die für Federkernmatratzen üblichen Federn verwendet, die aus Drahtmaterial, insbesondere Metalldraht, gebildete Spiralfedern sind und beispielsweise zum Aufbau einer Taschenfederkern- oder Bonnell-Federkernmatratze eingesetzt werden.

Die Teilkerne werden über die Stoßfuge hinweg miteinander verbunden. Bei den aus Federn gebildeten Teilkernen kann die Verbindung in an sich bekannter Weise durch Ösen oder durch Spiraldraht erfolgen. Auch andere direkte mechanische Verbindungen der Federn, beispielsweise mit Textil-, Kunststoff- oder Metallfäden oder-drähten, sind möglich. Auf diese Weise werden die an der Stoßfuge befindlichen Randfedern der beiden Teilkerne miteinander verbunden. Der Zusammenhalt der Federn eines Teilkerns untereinander erfolgt in üblicher Weise, wie dies bei Bonnell- oder Taschenfederkernmatratzen üblich ist, also über eine direkte mechanische Verbindung der Federn miteinander oder eine Verbindung der Stofftaschen bei einer Taschenfederkernmatratze.

Die erfindungsgemäße Doppelbett-Matratze ermöglicht, dass sie ohne Ausbildung einer beim Liegen merklichen Stoßfuge unterschiedliche Abstützeigenschaften auf den beiden Liegeflächen für unterschiedliche Personen eines Paares ermöglichen. Ohne eine individuelle Anfertigung der Matratze ist dies beispielsweise dadurch möglich, dass nach den in dem deutschen Patent 103 01 557 angegebenen Kriterien eine Liegefläche für einen Mann und die benachbarte Liegefläche für eine Frau ausgebildet wird. Hierzu werden statistische Daten über die Durchschnittskörperlänge und die Durchschnitts-Körperform von Männern und Frauen zugrunde gelegt, um auch die Verteilung von unterschiedlichen Liegezonen für Männer und Frauen anzupassen. Hierbei handelt es sich jedoch lediglich um ein bevorzugtes Ausführungsbeispiel. Es ist auch möglich, die Liegeflächen nach anderen Kategorien, wie beispielsweise nach Stammlängen-Bereichen der beteiligten Personen zu kategorisieren und so Doppelbett-Matratzen mit unterschiedlichen Kombinationen von Liegeflächentypen zu erstellen.

In einer vereinfachten - und daher für Herstellung und Lagerhaltung vorteilhaften - Form können die beiden Liegeflächen aber auch eine gleiche Verteilung der Liegezonen aufweisen und lediglich zur Anpassung an unterschiedliche Körpergewichte mit unterschiedlichen Härtegraden ausgebildet sein. In einer noch einfacheren Ausbildung unterscheiden sich die beiden Liegeflächen nur durch die Härtegrade, wenn beispielsweise auf eine Zonenausbildung verzichtet wird.

Die Erfindung soll im Folgenden von anhand in der Zeichnung dargestellten Ausführungsbeispielen näher erläutert werden. Es zeigen:
- Figur 1: einen schematischen Schnitt in Breitenrichtung eines erfindungsgemäßen Aufbaus einer Doppelbett-Matratze;
- Figur 2: eine schematische Draufsicht auf einen aus zwei Teilkernen bestehenden Matratzenkern;
- Figur 3: eine Teildarstellung von mit Ösen miteinander verbundenen Randfedern der Teilkerne, die als Tonnen-Taschenfederkerne ausgebildet sind;
- Figur 4: eine der Figur 3 entsprechende Darstellung für Teilkerne, die mit zylindrischen Taschenfedern gebildet sind und
- Figur 5: eine der Figuren 3 und 4 entsprechende Darstellung für als Bonnell-Federkerne ausgebildete Teilkerne.

Die als Schnitt entlang einer Breitenrichtung in Figur 1 dargestellte Matratze besteht aus einem Matratzenbezug 1, einem oberen Auflagepolster 2 und einem unteren Auflagepolster 3 und einem Matratzenkern 4, der aus zwei in Breitenrichtung nebeneinander angeordneten Teilkernen 5, 6 gebildet ist. In dem dargestellten Ausführungsbeispiel sind die Teilkerne 5, 6 als Taschenfederkerne ausgebildet, wobei die Taschenfederkerne dicht an dicht in Reihen und Spalten aneinander liegende Federn 7 in Form von Taschenfedern aufweisen. Dargestellt sind Taschenfedern mit einer tonnenförmigen Kontur, wie sie für Taschenfederkerne an sich bekannt ist. Die Teilkerne 5, 6 stoßen an einer sich in Längsrichtung der Matratze erstreckenden Stoßfuge 8 aneinander und sind dort miteinander verbunden. Die Verbindung erfolgt dadurch, dass alle Randfedern 5', 6' über ein Verbindungsmittel 9 miteinander verbunden sind.

Die Teilkerne 5, 6 können unterschiedliche Abstützeigenschaften aufweisen. Im einfachsten Fall weist beispielsweise der Teilkern 5 einen Härtegrad H2 auf, während der Teilkern 6 für einen höheren Härtegrad H3 ausgebildet ist. Auf diese Weise kann die Doppelbett-Matratze beispielsweise für einen schwereren Mann und eine leichtere Frau angepasst sein.

Zwischen den Auflagepolstern 2, 3 läuft am äußeren Rand der Matratze ein Seitenpolster 10 um, das einen umlaufenden, die Federn 7 einfassenden Rahmen ausbildet.

Figur 2 zeigt eine Draufsicht auf die Anordnung der Federn 7 der Teilkerne 5, 6, die in einer in Längsrichtung ausgerichteten Stoßfuge 8 mit den Randfedern 5', 6' aneinander stoßen.

In dem dargestellten Ausführungsbeispiel weisen beide Teilmatratzen 5, 6 eine Zonenstruktur aus sieben Zonen Z1 bis Z7 auf, um den unterschiedlichen Abstützanforderungen der Körperform besser gerecht zu werden. Bei der gleichen Zonenverteilung der beiden Teilkerne 5, 6 unterscheiden sich die Federn 7 der beiden Teilkerne 5, 6 lediglich durch ihre Federhärte, sodass der Teilkern 5 zu einer weicheren Liegefläche mit dem Härtegrad H2 und der Teilkern 6 zu einer härteren Liegefläche mit dem Härtegrad H3 führt. Selbstverständlich sind die angegebenen Härtegrade nur beispielhaft erwähnt. Andere Kombinationen der Härtegrade, unter Einschluss der Härtegrade H1, H4 und H5 sind ebenfalls denkbar. In der Praxis dominieren jedoch die Härtegrade H2 und H3.

Figur 3 zeigt die Verbindung der Randfedern 5', 6' bei tonnenförmigen Taschenfedern. Hier erfolgt die Verbindung vorzugsweise mit einem Befestigungsmittel 9 in Form einer Öse, die bezüglich der Höhe der Federn mittig angebracht wird, wo die bauchigen tonnenförmigen Taschenfedern aneinander stoßen.

Gemäß Figur 4 erfolgt die Verbindung bei zylindrischen Taschenfedern als Randfedern 5', 6' mit Verbindungsmitteln 9, die ebenfalls in Form von Ösen, jedoch am oberen Rand und unteren Rand der Randfedern 5', 6' angebracht werden.

Sind die Teilkerne mit Bonnellfedern als Randfedern 5', 6' gebildet, kann die Verbindung der Randfedern 5', 6' mit Befestigungsmitteln 9 in Form eines Spiraldrahts erfolgen, wie dies in Figur 5 angedeutet ist.

In dem dargestellten Ausführungsbeispiel sind die Federn 7 in Spalten, die der Längsrichtung entsprechen, und Zeilen, die der Breitenrichtung entsprechen, aneinanderstoßend angeordnet. Beide Teilkerne 5, 6 weisen in Breitenrichtung 13 Federn nebeneinander auf, während in Längsrichtung 30 Federn vorgesehen sind. Üblicherweise sind die Federn einer Zeile in Breitenrichtung alle gleich ausgebildet, während die Spalten in Längsrichtung Federn unterschiedlicher Federhärte aufweisen können, um die unterschiedlichen Zonen Z1 bis Z7 auszubilden.
Obwohl die Teilkerne 5, 6 unterschiedlich ausgebildet sind, erscheint die Doppelbett-Matratze gemäß der Erfindung als eine einheitliche Matratze, die zwar über den Teilkernen 5, 6 zwei unterschiedliche Liegeflächen von beispielweise unterschiedlicher Härte ausbildet, jedoch Komfortnachteile durch die Stoßfuge 8 dadurch vermeidet, dass die Teilkerne 5, 6 durch sich über die gesamte Breite der Matratze einheitlich erstreckendes Auflagepolster 2, 3 abgedeckt ist. Grundsätzlich könnte die Matratze auch mit einem Auflagepolster 2 ausgebildet sein. Bevorzugt ist jedoch eine Ausbildung mit zwei Auflagepolstern 2, 3, da in diesem Fall die Matratze auch von beiden Seiten belegen werden kann.

Bei der Ausbildung der Teilkerne 5, 6 mit Federn 7 lassen sich die Teilkerne 5, 6 zu einem gemeinsamen Matratzenkern 4 verbinden, der eine merkbare Auswirkung der Stoßfuge 8 in der Praxis unterbindet.

## Patentansprüche

1. Doppelbett-Matratze mit zwei in einer Breitenrichtung nebeneinander angeordneten Liegeflächen für zwei Personen, mit einem Matratzenkern (4), wenigstens einem Auflagepolster (2, 3) und einem gemeinsamen Matratzenbezug (1), wobei der Matratzenkern (4) Federn (7) aufweist, die in Breitenrichtung und in Längsrichtung nebeneinander angeordnet und Liegeflächen mit unterschiedlichen Härten und/oder Liegezonen ausgebildet sind, **dadurch gekennzeichnet, dass** der Matratzenkern aus zwei in Breitenrichtung aneinander anschließenden Teilkernen (5, 6) gebildet ist, die jeweils aus in Breitenrichtung und in Längsrichtung nebeneinander angeordneten Federn (7) bestehen und die mit einer in Längsrichtung liegenden Stoßfuge (8) aneinander liegend über die Stoßfuge (8) hinweg miteinander verbunden sind und dass die an der Stoßfuge (8) befindlichen Randfedern (5', 6') der beiden Teilkerne (5, 6) direkt mechanisch durch Ösen, Spiraldraht oder Textil-, Kunststoff- oder Metallfäden oder -drähte miteinander verbunden sind und dass die Teilkerne (5, 6) von dem sich über beide Liegeflächen erstreckenden Auflagepolster (2, 3) abgedeckt sind.

2. Doppelbett-Matratze nach Anspruch 1, **dadurch gekennzeichnet, dass** die Teilkerne (5, 6) in Längsrichtung mit unterschiedlichen, sich über die Breitenrichtung erstreckenden Liegezonen (Z1 bis Z7) aufgebaut sind und dass die Verteilung der Liegezonen auf beiden Teilkernen (5, 6) gleich ist, die Liegezonen jedoch unterschiedliche Härten aufweisen.

3. Doppelbett-Matratze nach Anspruch 1 oder 2, **dadurch gekennzeichnet, dass** die Teilkerne (5, 6) in Längsrichtung mit unterschiedlichen, sich über die Breitenrichtung erstreckende Liegezonen (Z1 bis Z7) aufgebaut sind und dass die Verteilung der Liegezonen (Z1 bis Z7) für beide Teilkerne (5, 6) unterschiedlich ist.

4. Doppelbett-Matratze nach Anspruch 3, **dadurch gekennzeichnet, dass** der eine Teilkern (5) für eine Frau und der andere Teilkern (6) für einen Mann ausgebildet ist.

## Claims

1. Double bed mattress with two lying surfaces arranged next to each other in a width direction for two persons, with a mattress core (4), at least one support cushion (2, 3) and a common mattress cover (1), wherein the mattress core (4) has springs (7) which are arranged next to one another in the width direction and in a length direction, and lying surfaces with different hardnesses and/or lying zones are formed, **characterized in that** the mattress core is formed of two sub-cores (5, 6) which adjoin each other in the width direction and which each consist of springs (7) arranged next to one another in the width direction and in the length direction and which are connected to each other by a butt joint (8) lying in the length direction and lie on each other across the butt joint (8), and **in that** the edge springs (5', 6') of the two sub-cores (5, 6) located at the butt joint (8) are directly connected to each other mechanically by eyelets, coiled wire or textile, plastic or metal filaments or wires, and **in that** the sub-cores (5, 6) are covered by the support cushion (2, 3) extending over both lying surfaces.

2. Double bed mattress according to Claim 1, **characterized in that** the sub-cores (5, 6) are constructed in the length direction with different lying zones (Z1 to Z7) extending across the width direction, and **in that** the distribution of the lying zones on both sub-cores (5, 6) is identical, but the lying zones have different hardnesses.

3. Double bed mattress according to Claim 1 or 2, **characterized in that** the sub-cores (5, 6) are constructed in the length direction with different lying zones (Z1 to Z7) extending across the width direction, and **in that** the distribution of the lying zones (Z1 to Z7) is different for both sub-cores (5, 6).

4. Double bed mattress according to Claim 3, **characterized in that** the one sub-core (5) is designed for a woman and the other sub-core (6) is designed for a man.

## Revendications

1. Matelas pour lit double comportant deux surfaces de couchage agencées l'une à côté de l'autre dans une direction de largeur pour deux personnes, comportant un noyau de matelas (4), au moins un rembourrage d'appui (2, 3) et une housse de matelas commune (1), le noyau de matelas (4) comprenant des ressorts (7) qui sont agencés les uns à côté des autres en direction de largeur et en direction longitudinale, les surfaces de couchage étant réalisées avec différentes duretés et/ou zones de couchage,
**caractérisé en ce que**
le noyau de matelas est formé par deux noyaux partiels (5, 6) qui se raccordent l'un à l'autre en direction de largeur et qui sont constitués chacun par des ressorts (7) juxtaposés en direction de largeur et en direction longitudinale, qui sont reliés entre eux en étant en appui mutuel par une jointure (8) située en direction longitudinale et au-delà de la jointure (8),
et **en ce que** les ressorts de bord (5', 6') des deux noyaux partiels (5, 6), qui se situent au niveau de la jointure (8) sont reliés entre eux directement par voie mécanique par des oeillets, par un fil spiralé ou par des fils souples ou durs en matière textile, plastique ou métallique,
et **en ce que** les noyaux partiels (5, 6) sont recouverts par le rembourrage d'appui (2, 3) s'étendant par-dessus les deux surfaces de couchage.

2. Matelas pour lit double selon la revendication 1,
**caractérisé en ce que**
en direction longitudinale, les noyaux partiels (5, 6) sont conçus avec différentes zones de couchage (Z1 à Z7) s'étendant en direction de largeur,
et **en ce que** la répartition des zones de couchage est identique sur les deux noyaux partiels (5, 6), mais les zones de couchage présentent différentes duretés.

3. Matelas pour lit double selon la revendication 1 ou 2,
**caractérisé en ce que**
en direction longitudinale les noyaux partiels sont conçus avec différentes zones de couchage (Z1 à Z7) s'étendant en direction de largeur,
et **en ce que** la répartition des zones de couchage (Z1 à Z7) est différente pour les deux noyaux partiels (5, 6).

4. Matelas pour lit double selon la revendication 3,
**caractérisé en ce que**
l'un des noyaux partiels (5) est conçu pour une femme et l'autre noyau partiel (6) est conçu pour un homme.
